# EUROPÄISCHE PATENTSCHRIFT

(11) **EP 4 053 042 B1**
(45) Veröffentlichungstag und Bekanntmachung des Hinweises auf die Patenterteilung: **06.05.2026**
(21) Anmeldenummer: 21160376.6
(22) Anmeldetag: 03.03.2021
(51) Int. Cl.: B65D 75/00, B65D 77/02, B65D 85/00, C11D 17/00, C11D 17/04

(54) **WASCHMITTELANGEBOTSFORM**
DETERGENT DELIVERY MOULD
PRÉSENTATION DE DÉTERGENT

(43) Veröffentlichungstag der Anmeldung: 07.09.2022
(73) Patentinhaber: Henkel AG & Co. KGaA, 40589 Düsseldorf (DE)
(72) Erfinder: Überrück, Till, 40225 Düsseldorf (DE); Schmiedel, Peter, 40591 Düsseldorf (DE); Willemsen, Yvonne, 41352 Korschenbroich (DE)

(56) Entgegenhaltungen:
- EP-A1- 3 599 274
- WO-A1-2004/046297
- WO-A1-2004/058580
- DE-A1- 10 018 003

## Beschreibung

Die vorliegende Erfindung betrifft eine Waschmittelangebotsform, umfassend eine Umverpackung und Waschmittelformkörper, welche in der Umverpackung sortiert angeordnet sind. Insbesondere betrifft die Erfindung Waschmittelangebotsformen, welche sortierte Waschmittelformkörper aufweisen, die durch den Verbraucher nach Öffnen der Umverpackung in einfacher und sicherer Weise entnehmbar sind.

An die Konfektions- und Angebotsformen von Wasch- und Reinigungsmittel werden sich kontinuierlich ändernde Anforderungen gestellt. Ein Hauptaugenmerk liegt dabei seit geraumer Zeit auf der bequemen Dosierung von Wasch- und Reinigungsmitteln durch den Verbraucher und der Vereinfachung der zur Durchführung eines Wasch- oder Reinigungsverfahren notwendigen Arbeitsschritte. Eine technische Lösung bieten vorportionierte Wasch- oder Reinigungsmitteldosiereinheiten, beispielsweise wasserlösliche Behälter mit einer oder mehreren Aufnahmekammern für pulverförmige oder flüssige Wasch- oder Reinigungsmittel. Eine weitere technische Lösung bieten die Waschmitteltabletten, welche ein- oder mehrphasig ausgestaltet sein können.

Sowohl die wasserlöslichen Behälter als auch die Waschmitteltabletten sind aufgrund der in ihnen enthaltenen Aktivstoffe in der Regel hygroskopisch. Zur Unterbindung der Wasseraufnahme werden die vorportionierten Wasch- oder Reinigungsmitteldosiereinheiten mittels wasserundurchlässiger Verpackungsmittel, beispielsweise Flow Packs auf Grundlage wasserunlöslicher Polymerfolien einzeln verpackt. Alternativ kann eine Mehrzahl von Wasch- oder Reinigungsmitteldosiereinheiten in einem Behälter konfektioniert werden, welche seinerseits über eine Wasserdampfsperre verfügt und auf diese Weise den Wasserzutritt zu den Dosiereinheiten vermindert.

Unabhängig davon, ob die zur Verminderung des Wasserzutritts eingesetzten Verpackungsmittel einzelne Wasch- oder Reinigungsmitteldosiereinheiten oder eine Mehrzahl von Wasch- oder Reinigungsmitteldosiereinheiten umschließen, ist ihr Einsatz aus ökologischen Gründen nicht wünschenswert. Ein Ziel der Entwicklung neuartiger Waschmittelangebotsformen ist es daher, Verpackungslösungen und Konfektionsformen bereitzustellen, welche auf Grundlage recyclierter oder recycelbarer oder biologisch abbaubarer Werkstoffe, die technischen Vorteile biologisch nicht recyclierter oder nicht recycelbarer oder biologisch nicht abbaubarer Werkstoffe weitestmöglich zu verwirklichen. Ein Ansatzpunkt für diese Entwicklung bietet die Optimierung und Weiterentwicklung bereits bestehender, nachhaltiger technischer Lösungen.

Ein technisches Problem, welches in Bezug auf Wasch- oder Reinigungsmitteldosiereinheiten, insbesondere auf Wasch- oder Reinigungsmitteltabletten besondere Aufmerksamkeit genießt, ist die Sicherstellung der Transport- und Lagerstabilität dieser Dosiereinheiten. Der Begriff der Transport- und Lagerstabilität schließt dabei sowohl die Sicherstellung der physikalischen Stabilität der Wasch- oder Reinigungsmitteldosiereinheiten, beispielweise gegen Bruch, und die Sicherstellung der chemischen Stabilität der Wasch- oder Reinigungsmitteldosiereinheiten, beispielweise gegen frühzeitige Abreaktion und durch Abreaktion bedingten Zerfall der Raumform, ein. Ein klassischer Ansatz zur Sicherstellung der Transport- und Lagerstabilität von Wasch- oder Reinigungsmitteltabletten besteht in der Verpackung dieser Tabletten mittels individueller Flow Pack Verpackungen mit dreiseitigen Schweißnähten und den für diese Flow Packs charakteristischen Flossennähte. Diese Flow Packs werden in der Regel aus biologisch nicht abbaubaren, wasserunlöslichen Polymerfilmen hergestellt und schließen neben der Wasch- oder Reinigungsmitteldosiereinheit weiterhin ein beträchtliches Luftvolumen mit ein. Dieses Luftvolumen und die oben genannten Flossennähte gewährleisten bei mechanischer Belastung aufgrund ihrer dämpfenden Wirkung die physikalische Integrität der Dosiereinheiten. Darüber hinaus verhindern die wasserunlöslichen Polymerfilme einen unerwünschten Wasserzutritt aus der Umgebungsluft und stabilisieren die Wasch- oder Reinigungsmitteldosiereinheiten damit auch chemisch. Verpackungssysteme mit achteckiger Grundfläche für tablettenförmige Gegenstände werden in der internationalen Patentanmeldung WO 2004/058580 A1 beschrieben.

Die deutsche Patentanmeldung DE 100 18 003 A1 hat Verpackungen für zylinderförmige Waschmitteltabletten zum Gegenstand.

Quaderförmigen Wasch- oder Reinigungsmittel werden in der internationalen Anmeldung WO 2004/046297 A1 offenbart.

Die europäische Patentanmeldung EP 3 599 274 A1 beschreibt mehrphasige Reinigungsmittelpouches.

Vor dem Hintergrund des zuvor beschriebenen Standes der Technik lag der Anmeldung die Aufgabe zugrunde, Waschmittelportionseinheiten bereitzustellen, die mittels vereinfachter Verfahren herstellbar sind, über eine hohe Transport- und Lagerstabilität verfügen und in einfacher Weise unter Einsatz geringster Mengen an Verpackungsmitteln konfektionierbar sind. Schließlich sollten die Waschmittelportionseinheiten über eine hohe Produktleistung verfügen und für den Verbraucher einfach und sicher handhabbar sein.

Zur Lösung dieser Aufgaben eignet sich eine Waschmittelangebotsform gemäß Anspruch 1.

Überraschenderweise hat sich herausgestellt, dass die spezifische Orientierung der quaderförmigen Waschmittelformkörper in der Umverpackung in Kombination mit deren spezifischer Ausgestaltung die Entnahme und Handhabung der Formkörper durch den Verbraucher erleichtert.

Die Umverpackung ist vorzugsweise als Faltschachtel, insbesondere als einteilige Faltschachtel ausgestaltet. Bevorzugte Umverpackungen weisen eine flache Bodenfläche auf, deren größte Diagonale größer ist als die Höhe der Umverpackung. Diese Ausgestaltung der Umverpackung erhöht deren Standfestigkeit und ermöglicht eine einfache Öffnung und Entnahme.

Zur Erzielung des hohen Füllgrads hat es sich als vorteilhaft erwiesen, wenn die Umverpackung eine rechteckige Bodenfläche aufweist. Aus dem gleichen Grund und zur Verbesserung der Stapelbarkeit der Umverpackungen ist es bevorzugt, dass die Umverpackung eine zur Bodenfläche planparallele Deckelfläche aufweist. Umverpackungen in Quaderform sind besonders bevorzugt.

Für die Erhöhung der Lagerstabilität, insbesondere die chemische Stabilisierung der Waschmittelformkörper hat es sich als vorteilhaft erwiesen, wenn die Umverpackung wiederverschließbar ist. Als Verschlusselemente eignen sich beispielsweise Haft-, Rast-, Schnapp- oder Steckelemente, wobei Haft- und Steckelemente besonders bevorzugt sind. Beispielhafte Verschlusselemente sind Steckverschlüsse oder wiederlösbare Klebverschlüsse.

Aus Gründen der Nachhaltigkeit werden zur Herstellung der Umverpackung recycelte und/oder recyclebare Materialien bevorzugt. Vorzugsweise basieren die Verpackungsmaterialien auf nachwachsenden Rohstoffen. Besonders bevorzugt ist der Einsatz von Verpackungsmaterialien auf Basis von Zellstoff und Altpapier.

In einer ersten bevorzugten Ausführungsform ist die Umverpackung aus Karton gefertigt. Die Vorteile des Kartons liegen neben seiner Verfügbarkeit und Recyclierbarkeit in der großen Variabilität der zur Verfügung stehenden Sorten und Grammaturen. Bevorzugte Kartons weisen eine Grammatur von 150 bis 400 g/m² auf.

Die Wellpappe, welche sich dem Karton in manchen Belangen als technische überlegen erweisen hat, wird in einer besonders bevorzugten Ausführungsform zur Fertigung der Umverpackung eingesetzt. Wellpappe zeichnet sich bei geringem Eigengewicht durch eine hohe Festigkeit aus und ist ein geeignetes Mittel für Lagerung und Transport auch in Großgebinden.

Ein wesentlicher Bestandteil der erfindungsgemäßen Waschmittelangebotsform sind die Waschmittelformkörper. Ein "Formkörper" ist ein einzelner Körper, der sich in seiner aufgeprägten Form selbst stabilisiert. Dieser formstabile Körper wird aus einer Formmasse (z.B. eine Zusammensetzung) dadurch gebildet, dass diese Formmasse gezielt in eine vorgegebene Form gebracht wird, z.B. durch Gießen einer flüssigen Zusammensetzung in eine Gussform und anschließendem Aushärten der flüssigen Zusammensetzung oder durch Verpressen eines teilchenförmigen Vorgemisches, beispielsweise im Rahmen eines Tablettierverfahrens. Besonders bevorzugt ist es, wenn die Waschmittelformkörper als Tabletten vorliegen oder Tabletten umfassen.

Als Waschmittelformkörper werden sowohl Angebotsformen für die textile Wäsche als auch Angebotsformen für die Reinigung harter Oberflächen wie Keramik, Glas, Metall oder Fliesen bezeichnet. Besonders bevorzugt werden Waschmittelformkörper, insbesondere Waschmittelformkörper für die Textilwäsche, da sich diese wegen der Notwendigkeit einer zügigen Desintegration in der Waschflotte in der Regel durch eine vergleichsweise geringe Härte auszeichnen. Die Waschmittelformkörper weisen vorzugsweise ein Gewicht von 14 g bis 42 g, vorzugsweise von 20 g bis 38 g, insbesondere von 24 g bis 34 g auf.

Aufgrund ihrer Herstellbarkeit und ihrer Entnahmeeigenschaften aus der Umverpackung sind Waschmittelformkörper bevorzugt, bei denen die Flächendiagonale der Ober- und Unterseite größer ist als die Flächendiagonale seiner Mantelflächen. Aus den gleichen Gründen sind Waschmittelformkörper bevorzugt, bei denen die Flächendiagonale der Ober- und Unterseite mehr als das Eineinhalbfache, vorzugsweise mehr als das Doppelte der Flächendiagonale ihrer Stirnflächen beträgt.

Die Dichte bevorzugter Waschmittelformkörper beträgt 1,1 g/cm³ bis 1,5 g/cm³, vorzugsweise 1,15 g/cm³ bis 1,3 g/cm³. Als Konsequenz der hohen Formkörperdichte und des hohen Füllgrades weisen die erfindungsgemäßen Waschmittelangebotsformen vergleichsweise hohe Dichten, beispielsweise Dichten im Bereich von 0,9 g/cm³ bis 1,4 g/cm³, vorzugsweise im Bereich von 1,05 g/cm³ bis 1,3 g/cm³ auf.

Bevorzugte Waschmittelformkörper weisen eine raue Oberseite oder eine raue Unterseite auf, deren mittlere Rauheit von 25 µm bis 1000 µm, vorzugsweise von 50 µm bis 800 µm beträgt. Die Rauheit beschreibt die Abweichung einer realen Oberfläche von einer ideal glatten Oberfläche und wird beispielsweise mittels konfokaler Laserscanning Mikroskopie bestimmt.

Die erfindungsgemäß bevorzugten Rauheitswerte vermindern den Abrieb der Formkörper bei Herstellung und Transport und stellen gleichzeitig eine ausreichende Haftung der Formkörper mit dem Material der Umverpackung und den übrigen in der Umverpackung befindlichen Formkörper sicher, wodurch diese innerhalb der Umverpackung stabilisiert werden.

Ein wesentliches Merkmal der erfindungsgemäßen Waschmittelangebotsform ist deren hoher Füllgrad von 85 bis 99 Vol.-% der Umverpackung. Dieser hohe Füllgrad verringert nicht nur die je Waschmittelformkörper einsetzbare Menge an Verpackungsmaterial, sondern erhöht zudem überraschenderweise auch die physikalische Stabilität der Waschmittelformkörper, sowohl im Hinblick auf den Formköperbruch als auch in Bezug auf den Formkörperabrieb. Der Füllgrad bevorzugter Umverpackungen beträgt 85 Vol.-% bis 99 Vol.-%, vorzugsweise 88 Vol.-% bis 99 Vol.-%, besonders bevorzugt 92 Vol.-% bis 99 Vol.-%. Als "Füllgrad" wird jener Anteil des Innenvolumens der Umverpackung bezeichnet, der durch die in der Umverpackung befindlichen Waschmittelformkörper eingenommen wird.

Zur Verminderung des Verpackungsanteils je Waschmittelformkörper ist es bevorzugt, wenn die Waschmittelangebotsform wenigstens zehn, vorzugsweise wenigstens zwanzig, besonders bevorzugt wenigstens dreißig Waschmittelformkörper umfasst, welche in der Umverpackung sortiert angeordnet sind.

Wie zuvor beschrieben, umfassen bevorzugte Waschmittelformkörper tablettierte Bestandteile. Für die Konfektionierung in der erfindungsgemä0en Waschmittelangebotsform besonders geeignet sind dabei Waschmittelformkörper, welche
b1) einen formstabilen Gelkörper und
b2) eine Hüllsubstanz in Form einer Tablette, welche die Oberfläche des formstabilen Gelkörper anteilsweise bedeckt,
umfassen oder aus diesen bestehen. In dieser Ausgestaltung sind der Gelkörper und die Hüllsubstanz vorzugsweise haftend miteinander verbunden.

In Bezug auf die Formulierung der in den Waschmittelformkörpern enthaltenen Aktivstoffen sowie im Hinblick auf die Auflösungseigenschaften und Optik dieser Waschmittelformkörper hat es sich als vorteilhaft erwiesen, wenn der Gelkörper wenigstens 16%, vorzugsweise wenigstens 25% und insbesondere wenigstens 30% der Gesamtoberfläche des Waschmittelformkörpers ausbildet. Entsprechend sind bevorzugte Waschmittelangebotsformen dadurch gekennzeichnet, dass die Hüllsubstanz 10% bis 70%, vorzugsweise 30% bis 65% und insbesondere 40% bis 60% der Oberfläche des Gelkörpers bedeckt. Vorzugsweise nimmt der Gelkörper wenigstens 50 Vol.-%, vorzugsweise wenigstens 60 Vol.-% der Waschmittelangebotsform ein.

Bevorzugte Gelkörper enthalten weiterhin Farbstoff.

Bevorzugte Waschmittelformkörper umfassen einen transparenten Gelkörper. Als "transparent" werden solche Gelkörper bezeichnet, welche im Wellenlängenbereich von 410 bis 800 nm bei wenigstens einer Wellenlänge, vorzugsweise bei 600 nm, eine Transmission oberhalb 10%, vorzugsweise oberhalb 40% und insbesondere oberhalb 60% aufweisen. Die Bestimmung der Transmission erfolgt dabei mittels VIS-Spektrometrie bei einer Probentemperatur von 20°C und einer Küvettenlänge von 10 mm.

Die Hüllsubstanz der Waschmittelformkörper ist vorzugsweise intransparent. Als "intransparent" werden solche Hüllsubstanzen bezeichnet, welche im Wellenlängenbereich von 410 bis 800 nm bei wenigstens einer Wellenlänge, vorzugsweise bei 600 nm, eine Transmission unterhalb 20%, vorzugsweise unterhalb 10% und insbesondere unterhalb 1% aufweisen. Die Bestimmung der Transmission erfolgt dabei mittels VIS-Spektrometrie bei einer Probentemperatur von 20°C und einer Küvettenlänge von 10 mm.

Durch den Einsatz intransparenter Hüllmaterialien entsteht insbesondere bei Einsatz in Kombination mit transparenten Gelkörpern eine Produktoptik, welche es dem Verbraucher ermöglicht, zwischen den von der Hüllsubstanz bedeckten und den von der Hüllsubstanz nicht bedeckten Oberflächen zu unterscheiden und die Waschmittelportionseinheit, beispielsweise bei der Entnahme aus der Umverpackung, welche mehrere Waschmittelformkörper umfasst, gezielt an den von dem Hüllmaterial bedeckten Oberflächen zu greifen und auf diese Weise einen direkten Kontakt mit dem Gelkörper zu vermeiden.

Aufgrund ihrer optischen Eigenschaften und ihrer einfacheren Herstellung sind bevorzugte Hüllsubstanzen, beispielsweise Tabletten, weiß, also nicht farbig. Insbesondere die weiße Farbe der Hüllsubstanz eignet sich zur Bedruckung.

Alternativ zu einer vorzugsweisen intransparent weißen Ausgestaltung der Hüllsubstanz kann diese auch farbig sein. Die farbige Ausgestaltung des Hüllsubstanz ermöglicht beispielsweise die optische Kommunikation spezifischer Produkteigenschaften, beispielsweise in Bezug auf dessen Wirkung oder Geruch. Schließlich kann die farbliche Ausgestaltung der Hüllsubstanz deren optische Erkennbarkeit vereinfachen.

Um eine optische Unterscheidbarkeit von Gelkörper und Hüllsubstanz zu gewährleisten, weist die farbig ausgestaltete Hüllsubstanz vorzugsweise nicht die gleiche Farbe auf wie der Gelkörper. In bevorzugten Waschmittelangebotsform wesien der Gelkörper und die Hüllsubstanz eine Farbdifferenz ΔE oberhalb 30, vorzugsweise oberhalb 50 auf. Selbstverständlich können auch farbige Hüllsubstanzen bedruckt sein.

Für die Erleichterung der Entnahme der Waschmittelformkörper aus der Umverpackung ist es vorteilhaft, wenn die wasserlösliche Hüllsubstanz, beispielsweise in Form von zwei Tabletten, die Oberfläche des Gelkörpers auf zwei einander gegenüberliegenden Seiten bedeckt. Bevorzugt ist es insbesondere, wenn der Gelkörper eine Unterseite und eine Oberseite aufweist und die wasserlösliche Hüllsubstanz sowohl die Unterseite als auch die Oberseite des Gelkörpers wenigstens anteilsweise bedeckt.

Darüber hinaus hat diese Art der Oberflächenbedeckung Vorteile in Bezug auf die Verpackung der Waschmittelformkörper, insbesondere bei der Verpackung von mehreren Waschmittelformkörpern miteinander in einer Umverpackung, da auf diese Weise das Risiko des Verklebens der Gelphasen der Formkörper miteinander oder mit der Umverpackung vermindert werden kann.

Aus den vorgenannten Gründen sind Gelkörper bevorzugt, welche eine Unterseite und eine Oberseite aufweisen und die Hüllsubstanz sowohl die Unterseite als auch die Oberseite des Gelkörpers zu wenigstens 40%, vorzugsweise zu wenigstens 60% und insbesondere zu wenigstens 80% bedeckt. Ganz besonders bevorzugt ist es, wenn die Hüllsubstanz sowohl die Unterseite als auch die Oberseite des Gelkörpers vollflächig bedeckt.

Bei der Konfektionierung einer größeren Zahl von Waschmittelformkörpern in die Waschmittelangebotsform kann durch eine gezielte Anordnung der Formkörper, der Füllgrad der Umverpackung optimiert werden. Als vorteilhaft haben sich Waschmittelangebotsformen erwiesen, bei denen die Waschmittelformkörper derart in der Umverpackung sortiert angeordnet ist, dass jeder der Waschmittelformkörper in direktem Kontakt zu mindestens einem weiteren Waschmittelformkörper steht. Durch den erhöhten Füllgrad und den direkten Kontakt kann zudem deren Neigung zu Bruch und Abrieb verbessert und die Transportstabilität der Formkörper verbessert werden.

Bevorzugte Waschmittelformkörper weisen Oberflächen unterschiedlicher Rauigkeit auf. Unterschiedliche Oberflächenrauigkeiten ermöglichen dem Verbraucher bei der Entnahme die haptische Differenzierung der Formkörperoberflächen und verbessern die Produktsicherheit. Dies gilt insbesondere für Waschmittelformkörper, welche keine separate Folienverpackung aufweisen. Bevorzugte Waschmittelformkörper weisen eine raue Oberseite oder eine raue Unterseite auf, deren mittlere Rauheit von 25 µm bis 1000 µm, vorzugsweise von 50 µm bis 800 µm beträgt. Die Rauheit beschreibt die Abweichung einer realen Oberfläche von einer ideal glatten Oberfläche und wird beispielsweise mittels konfokaler Laserscanning Mikroskopie bestimmt.

Die erfindungsgemäß bevorzugten Rauheitswerte vermindern den Abrieb der Formkörper bei Herstellung und Transport und stellen gleichzeitig eine ausreichende Haftung der Formkörper mit dem Material der Umverpackung und den übrigen in der Umverpackung befindlichen Formkörpern sicher, wodurch diese innerhalb der Umverpackung stabilisiert werden. In bevorzugten Waschmittelangebotsformen sind die Waschmittelformkörper daher derart in der Umverpackung sortiert angeordnet, dass jeder der Waschmittelformkörper mit wenigstens einer rauen Ober- oder Unterseite in direktem Kontakt zur Innenseite einer Seitenfläche steht.

Zur Vermeidung der Anhaftung von Formkörpern an in der Umverpackung benachbarte Formkörper, können diese in der der Umverpackung wenigstens anteilsweise durch Stege voneinander getrennt sind. Bevorzugte Stege weisen eine Höhe auf, welche 5 bis 80%, vorzugsweise 10 bis 60% und insbesondere 20 bis 50% des kürzesten Abstands zwischen den zwei Stirnflächen der Waschmittelformkörper beträgt.

Die Waschmittelformkörper können eine separate Folienverpackung aufweisen.

Werden Folienverpackungen eingesetzt, so sind Folienverpackungen aus einem wasserlöslichen Folienmaterial bevorzugt. Das wasserlösliche Folienmaterial kann ein oder mehrere strukturell verschiedene wasserlösliche(s) Polymer(e) umfassen. Als wasserlösliche(s) Polymer(e) eignen sich insbesondere Polymere aus der Gruppe (gegebenenfalls acetalisierter) Polyvinylalkohole (PVAL) sowie deren Copolymere.

Wasserlösliche Folienmaterialien basieren bevorzugt auf einem Polyvinylalkohol oder einem Polyvinylalkoholcopolymer, dessen Molekulargewicht im Bereich von 10.000 bis 1.000.000 gmol⁻¹, vorzugsweise von 20.000 bis 500.000 gmol⁻¹, besonders bevorzugt von 30.000 bis 100.000 gmol⁻¹ und insbesondere von 40.000 bis 80.000 gmol⁻¹ liegt.

Die Herstellung der Polyvinylalkohol und Polyvinylalkoholcopolymere schließt in der Regel die Hydrolyse intermediären Polyvinylacetats ein. Bevorzugte Polyvinylalkohole und Polyvinylalkoholcopolymere weisen einen Hydrolysegrad 70 bis 100 Mol-%, vorzugsweise 80 bis 90 Mol-%, besonders bevorzugt 81 bis 89 Mol-% und insbesondere 82 bis 88 Mol-% auf.

Bevorzugte Polyvinylalkoholcopolymere umfassen neben Vinylalkohol eine ethylenisch ungesättigte Carbonsäure, deren Salz oder deren Ester. Besonders bevorzugt enthalten solche Polyvinylalkoholcopolymere neben Vinylalkohol Sulfonsäuren wie die 2-Acrylamido-2-methyl-1-propansulfonsäure (AMPS), Acrylsäure, Methacrylsäure, Acrylsäureester, Methacrylsäureester oder Mischungen daraus; unter den Estern sind C₁₋₄-Alkylester oder - Hydroxyalkylester bevorzugt. Als weitere Monomere kommen ethylenisch ungesättigte Dicarbonsäuren, beispielsweise Itaconsäure, Maleinsäure, Fumarsäure und Mischungen daraus in Betracht.

Aufgrund ihrer Verfügbarkeit, einfachen Verarbeitbarkeit und biologischen Abbaubarkeit sind Folienverpackungen bevorzugt, welche zu mindestens 40 Gew.-%, vorzugsweise zu mindestens 60 Gew.-% und insbesondere zu mindestens 80 Gew.-% aus Polyvinylalkohol bestehen.

Zur Erhöhung der Formkörperstabilität und zur Sicherstellung eines ausreichenden Füllgrads in der Umverpackung ist es bevorzugt, die Folienverpackung auf die Waschmittelformkörper aufzuschrumpfen.

Aus Gründen der nachhaltigen Ausgestaltung der Waschmittelangebotsform kann es angezeigt sein, auf eine Folienverpackung für die Waschmittelformkörper zu verzichten. Vorzugsweise wird auf wasserunlösliche und/oder wasserlösliche Folienverpackungen für die Waschmittelformkörper verzichtet. Wie ausgeführt, ermöglicht die spezifische Orientierung der quaderförmigen Waschmittelformkörper in der Umverpackung dem Verbraucher deren sichere Entnahme, weshalb der Einsatz von Folienverpackungen zum Schutz des Verbrauchers nicht notwendig ist.

Die problemlose Entnahme der Waschmittelformkörper aus der Umverpackung kann weiterhin durch die Ausgestaltung der Umverpackung unterstützt werden. Vorzugsweise ist die Umverpackung derart ausgestaltet, dass in geöffnetem Zustand bei zwei Waschmittelformkörpern vier Seiten anteilsweise sichtbar sind. Um die Entnahme zu vereinfachen ist es insbesondere bevorzugt, wenn die Umverpackung derart ausgestaltet ist, dass in geöffnetem Zustand mindestens 20%, vorzugsweise mindestens 30% der Oberfläche jedes Waschmittelformkörpers sichtbar sind.

Die zuvor beschriebenen Vorteile können beispielsweise dadurch realisiert werden, dass die Umverpackung einen Deckel aufweist, welcher an einer ersten Seitenfläche schwenkbar abgelenkt ist und wobei der Deckel die Deckelfläche sowie einen Teil der ersten Seitenfläche und einen Teil der, der ersten Seitenfläche gegenüberliegenden zweiten Seitenfläche umfasst.

Alternativ kann die Umverpackung derart ausgestaltet sein, dass ihr Deckel, welcher an einer ersten Seitenfläche schwenkbar abgelenkt ist, wobei der Deckel die Deckelfläche sowie einen Teil der ersten Seitenfläche und jeweils einen Teil der übrigen Seitenflächen umfasst.

## Patentansprüche

1. Waschmittelangebotsform, umfassend
a) eine Umverpackung mit einer rechteckigen Bodenfläche, einer der Bodenfläche gegenüberliegenden Deckelfläche und die Bodenfläche und die Deckelfläche verbindenden Seitenflächen **gekennzeichnet durch**
b) quaderförmige Waschmittelformkörper mit einer Oberseite, einer Unterseite, zwei die Oberseite und die Unterseite verbindenden Mantelseiten sowie zwei, von den Mantelseiten verschiedene, die Oberseite und die Unterseite verbindenden Stirnseiten, wobei
i) die Umverpackung wenigstens zwei Waschmittelformkörper beinhaltet,
ii) die Stirnseiten der Waschmittelformkörper eine geringere Fläche aufweisen als deren Mantelseiten,
iii) die Waschmittelformkörper in der Umverpackung derart sortiert angeordnet sind, dass sämtliche Waschmitteformkörper mit einer Stirnseite in direktem Kontakt zur Bodenfläche der Umverpackung stehen und
iv) die Umverpackung derart ausgestaltet ist, dass in geöffnetem Zustand mindestens drei Seiten jedes Waschmittelformkörpers sichtbar sind.

2. Waschmittelangebotsform nach Anspruch 1, wobei die Waschmittelformkörper als Tabletten vorliegen oder Tabletten umfassen.

3. Waschmittelangebotsform nach einem der vorherigen Ansprüche, wobei die Waschmittelangebotsform wenigstens zehn, vorzugsweise wenigstens zwanzig, besonders bevorzugt wenigstens dreißig Waschmittelformkörper umfasst.

4. Waschmittelangebotsform nach einem der vorherigen Ansprüche, wobei der Wasch mittelformkörper
b1) einen formstabilen Gelkörper und
b2) eine Hüllsubstanz in Form einer Tablette, welche die Oberfläche des formstabilen Gelkörper anteilsweise bedeckt,
umfasst.

5. Waschmittelangebotsform nach einem der vorherigen Ansprüche, wobei der Gelkörper eine Unterseite und eine Oberseite aufweist und die wasserlösliche Hüllsubstanz sowohl die Unterseite als auch die Oberseite des Gelkörpers vollflächig bedeckt.

6. Waschmittelangebotsform nach einem der Ansprüche 4 oder 5, wobei der Gelkörper wenigstens 50 Vol.-%, vorzugsweise wenigstens 60 Vol.-% der Waschmittelangebotsform einnimmt.

7. Waschmittelangebotsform nach einem der vorherigen Ansprüche, wobei die Umverpackung einen Füllgrad voen 85 Vol.-% bis 99 Vol.-%, vorzugsweise von 88 Vol.-% bis 99 Vol.-% und insbesondere vo 92 Vol.-% bis 99 Vol.-% aufweist.

8. Waschmittelangebotsform nach einem der vorherigen Ansprüche, wobei die Umverpackung derart ausgestaltet ist, dass in geöffnetem Zustand mindestens 20%, vorzugsweise mindestens 30% der Oberfläche jedes Waschmittelformkörpers sichtbar sind.

9. Waschmittelangebotsform nach einem der vorherigen Ansprüche, wobei die Umverpackung einen Deckel aufweist, welcher an einer ersten Seitenfläche schwenkbar abgelenkt ist und wobei der Deckel die Deckelfläche sowie einen Teil der ersten Seitenfläche und einen Teil der, der ersten Seitenfläche gegenüberliegenden zweiten Seitenfläche umfasst.

10. Waschmittelangebotsform nach einem der vorherigen Ansprüche, wobei die Umverpackung einen Deckel aufweist, welcher an einer ersten Seitenfläche schwenkbar abgelenkt ist und wobei der Deckel die Deckelfläche sowie einen Teil der ersten Seitenfläche und jeweils einen Teil der übrigen Seitenflächen umfasst.

## Claims

1. Detergent supply form comprising
a) an outer packaging with a rectangular base surface, a lid surface opposite the base surface, and side surfaces connecting the base surface and the lid surface
b) cuboid detergent shapes with a top side, a bottom side, two sides connecting the top side and the bottom side, and two end sides, different from the sides, connecting the top side and the bottom side, wherein
i) the outer packaging contains at least two detergent molds,
ii) the end faces of the detergent molding bodies have a smaller area than their side faces,
iii) the detergent shapes are arranged in the outer packaging in such a way that all detergent shapes have one end face in direct contact with the base surface of the outer packaging, and
iv) the outer packaging is designed such that, when open, at least three sides of each detergent molding are visible.

2. Detergent supply form according to claim 1, wherein the detergent molding bodies are in the form of tablets or comprise tablets.

3. Detergent supply form according to one of the previous claims, wherein the detergent supply form comprises at least ten, preferably at least twenty, particularly preferably at least thirty detergent molding bodies.

4. Detergent form according to one of the previous claims, wherein the detergent form body
b1) a dimensionally stable gel body and
b2) a coating substance in the form of a tablet, which partially covers the surface of the dimensionally stable gel body.

5. Detergent supply form according to one of the previous claims, wherein the gel body has an underside and an upper side and the water-soluble coating substance covers both the underside and the upper side of the gel body over its entire surface.

6. Detergent supply form according to one of claims 4 or 5, wherein the gel body occupies at least 50% by volume, preferably at least 60% by volume, of the detergent supply form.

7. Detergent product form according to one of the previous claims, wherein the outer packaging has a filling degree of 85% by volume to 99% by volume, preferably 88% by volume to 99% by volume, and in particular 92% by volume to 99% by volume.

8. Detergent supply form according to one of the previous claims, wherein the outer packaging is designed such that, when open, at least 20%, preferably at least 30%, of the surface of each detergent molded body is visible.

9. Detergent presentation form according to one of the previous claims, wherein the outer packaging has a lid which is pivotably deflected on a first side surface and wherein the lid comprises the lid surface as well as a part of the first side surface and a part of the second side surface opposite the first side surface.

10. Detergent packaging according to one of the previous claims, wherein the outer packaging has a lid which is pivotably deflected at a first side surface and wherein the lid comprises the lid surface as well as a part of the first side surface and a part of each of the remaining side surfaces.

## Revendications

1. forme de présentation de détergent, comprenant
a) un suremballage avec une surface de fond rectangulaire, une surface de couvercle opposée à la surface de fond et des surfaces latérales reliant la surface de fond et la surface de couvercle
b) des corps de détergent parallélépipédiques avec une face supérieure, une face inférieure, deux faces latérales reliant la face supérieure et la face inférieure, ainsi que deux faces frontales différentes des faces latérales, reliant la face supérieure et la face inférieure,
i) l'emballage extérieur contient au moins deux corps moulés de détergent,
ii) les faces frontales des corps moulés de détergent présentent une surface inférieure à celle de leurs faces latérales,
iii) les pastilles de détergent sont disposées dans l'emballage extérieur de manière à ce que toutes les pastilles de détergent soient en contact direct avec la surface inférieure de l'emballage extérieur par une face frontale, et
iv) l'emballage extérieur est conçu de telle sorte qu'au moins trois côtés de chaque corps moulé de détergent soient visibles lorsqu'il est ouvert.

2. Forme de présentation de détergent selon la revendication 1, les corps moulés de détergent se présentant sous forme de tablettes ou comprenant des tablettes.

3. Forme de présentation de détergent selon l'une des revendications précédentes, la forme de présentation de détergent comprenant au moins dix, de préférence au moins vingt, de manière particulièrement préférée au moins trente corps moulés de détergent.

4. Forme de présentation de détergent selon l'une des revendications précédentes, dans laquelle le corps moulé de détergent
b1) un corps de gel indéformable et
b2) une substance d'enrobage sous forme d'une pastille qui recouvre partiellement la surface du corps en gel de forme stable.

5. Forme de présentation de détergent selon l'une des revendications précédentes, dans laquelle le corps en gel présente une face inférieure et une face supérieure et la substance d'enrobage soluble dans l'eau recouvre entièrement aussi bien la face inférieure que la face supérieure du corps en gel.

6. Forme de présentation de détergent selon l'une des revendications 4 ou 5, le corps de gel occupant au moins 50 % en volume, de préférence au moins 60 % en volume, de la forme de présentation de détergent.

7. Forme de présentation du détergent selon l'une des revendications précédentes, l'emballage extérieur présentant un taux de remplissage de 85 % à 99 % en volume, de préférence de 88 % à 99 % en volume et en particulier de 92 % à 99 % en volume.

8. Forme de présentation du détergent selon l'une des revendications précédentes, l'emballage extérieur étant conçu de telle sorte qu'à l'état ouvert, au moins 20 %, de préférence au moins 30 % de la surface de chaque corps moulé de détergent soient visibles.

9. Forme de présentation de détergent selon l'une des revendications précédentes, l'emballage extérieur comportant un couvercle qui est pivotant sur une première face latérale et le couvercle comprenant la surface du couvercle ainsi qu'une partie de la première face latérale et une partie de la deuxième face latérale opposée à la première face latérale.

10. Forme de présentation de détergent selon l'une des revendications précédentes, l'emballage extérieur comportant un couvercle qui est dévié de manière pivotante sur une première surface latérale, le couvercle comprenant la surface du couvercle ainsi qu'une partie de la première surface latérale et une partie de chacune des surfaces latérales restantes.
